# EUROPÄISCHE PATENTSCHRIFT

(11) **EP 0 451 507 B1**
(45) Veröffentlichungstag und Bekanntmachung des Hinweises auf die Patenterteilung: **01.06.1994**
(21) Anmeldenummer: 91103474.2
(22) Anmeldetag: 07.03.1991
(51) Int. Cl.: F28F 9/16, F28F 9/02

(54) **Wärmetauscher**
Heat-exchanger
Echangeur de chaleur

(30) Priorität: 13.04.1990 DE 4012045
(43) Veröffentlichungstag der Anmeldung: 16.10.1991
(73) Patentinhaber: Behr GmbH & Co., D-70469 Stuttgart (DE)
(72) Erfinder: Damsohn, Herbert, Dr.-Ing., W-7307 Aichwald (DE); Wolf, Walter, Dipl.-Ing., W-7155 Oppenweiler (DE)
(74) Vertreter: Wilhelm & Dauster Patentanwälte European Patent Attorneys

(56) Entgegenhaltungen:
- EP-A- 0 277 070
- DE-A- 3 545 554
- DE-C- 881 199
- FR-A- 2 237 160
- US-A- 4 465 129

## Beschreibung

Die Erfindung betrifft einen Wärmetauscher mit mehreren Rohren, die mit mindestens einem Ende in zugeordneten Öffnungen eines Rohrbodens gehalten sind, wobei im Bereich des Rohrbodens Hülsen in die Rohrenden eingeschoben und kraftschlüssig gegen die Rohre und die Öffnungen im Rohrboden gepreßt sind.

Wärmetauscher dieser Art sind bekannt (DE-A-35 45 554). Bei diesen bekannten Bauarten ist eine Rohr-Boden-Verbindung vorgesehen, bei der die in die Rohrenden eingeschobenen Hülsen nach ihrem Aufweiten das Rohr fest gegen die Öffnung im Rohrboden drückt, so daß eine flüssigkeitsdichte Verbindung entsteht. Da die Hülse sich weitgehend im Inneren des Rohres befindet, stehen keine Teile der Hülse über die Rohr-Boden-Verbindung hinaus. Rohr-Boden-Verbindungen dieser Art setzen aber das Einsetzen der einzelnen Hülsen in die Rohrenden vor dem Aufweiten voraus. Dies ist verhältnismäßig aufwendig.

Es sind auch Wärmetauscher bekannt (DE-C-881 199), bei denen zum Schutz gegen Anfressungen durch Laugen oder schwache Säuren verbleite Rohre und verbleite Rohrböden vorgesehen sind. Bei dieser bekannten Bauart werden die Rohre zunächst in die vorher mit einer homogenen Verbleiungsschicht versehenen Rohrböden eingewalzt und verstemmt. An den Walzstellen werden gesonderte Bleibuchsen eingeschoben und mit den Bleirohren verlötet. Die überstehenden Enden werden umgebördelt und dann mit der auf die Rohrböden aufgebrachten Verbleiung verlötet. Auch bei solchen Wärmetauschern müssen daher die Bleibuchsen getrennt eingesetzt und bearbeitet werden. Da zudem noch eine Verbleiung vorgesehen ist, sind solche Wärmetauscher und ihre Herstellung ebenfalls aufwendig.

Der Erfindung liegt die Aufgabe zugrunde, einen Wärmetauscher der eingangs genannten Art so auszubilden, daß das Einsetzen der Hülsen wesentlich vereinfacht wird, so daß auch die Herstellung des Wärmetauschers einfacher wird.

Zur Lösung dieser Aufgabe wird bei einem Wärmetauscher der eingangs genannten Art vorgesehen, daß mindestens ein Teil der Hülsen an einem gemeinsamen Hülsenboden und jeweils an die Lage der Öffnungen und der Rohre im Rohrboden angepaßt angeordnet ist. Durch diese Ausgestaltung entsteht ein Montageteil, mit dem in einem Arbeitsgang eine Vielzahl von Hülsen an die zugeordneten Stellen gebracht und in einfacher Weise in die Rohr-enden eingesetzt werden können. Die Herstellung von Wärmetauschern mit eingesetzten Hülsen, die eine besonders gute Dichtheit der Rohr-Boden-Verbindung gewährleisten, wird dadurch wesentlich vereinfacht. Dabei können die Hülsen entweder durch Aufweiten gegen die Rohre und die Öffnungen im Rohrboden gepreßt werden oder durch ein axiales Einpressen mit Übermaß (Hülsendurchmesser ist etwas größer als Rohrdurchmesser).

Vorteilhafte Weiterbildungen der Erfindung sind in den Unteransprüchen gekennzeichnet.

Dabei bringen die Merkmale des Anspruches 2 den Vorteil mit sich, daß sich ein Streifen in besonders einfacher Weise, beispielsweise durch Tiefziehen in der gewünschten Weise herstellen und dann auch besonders einfach bei der Montage handhaben läßt. Nach Anspruch 3 können die Hülsen - wie an sich bekannt - mit einem an einem Ende umlaufenden nach außen gerichten Flansch versehen sein, der das Hereindrücken der Hülsen in die Rohrenden erleichtert und die Lage der Hülsen sichert. In Weiterbildung der Erfindung werden diese Flansche in einer gemeinsamen Ebene durch den Hülsenboden untereinander zu dem Streifen verbunden. Dadurch kann, insbesondere bei stärkerer Ausrundung am Hülseneinlauf, der Einlaufwiderstand reduziert werden. Die Merkmale der Ansprüche 4 und 5 bringen dabei den wesentlichen Vorteil mit sich, daß trotz der Anordnung in einem gemeinsamen streifenartigen Hülsenboden, alle Hülsen weitgehend individuell gehalten sind, so daß sie sich bei der Montage im Rahmen vorhandener Toleranzen jeweils an die zugeordneten Rohrenden anpassen können. Zum anderen bietet diese Ausgestaltung auch den Vorteil, daß beim Aufweitvorgang Material aus dem Flanschbereich der Hülse zum Aufweiten der Hülse nachfließen kann, was nicht oder nicht ohne weiteres möglich wäre, wenn der Flansch ringsrum mit dem Hülsenboden verbunden wäre. Der Hülsenboden würde sich sonst verwerfen. Schließlich ergibt sich der Vorteil, daß der Hülsenboden als Strömungsleitfläche wirkt und damit einen geringeren Strömungsdurchflußwiderstand des Wärmetauschers bewirkt.

Durch die Ausgestaltung nach Anspruch 5 werden alle Hülsen elastisch am Hülsenboden gehalten. Sie können individuell angepaßt und verformt werden, ohne daß dies wegen der Nachgiebigkeit der mit den Flanschen verbundenen Bügel zu nachteiligen Einflüssen auf den streifenförmigen Hülsenboden führt.

Bei kreisförmigen Hülsen, was der Regelfall sein wird, sind die Merkmale des Anspruches 6 vorteilhaft. Es ist natürlich auch möglich, die Hülsen oval oder auch der Form von Flachrohren angepaßt auszubilden, wenn dies erforderlich sein sollte.

Die Hülsen lassen sich mit dem zugeordneten streifenförmigen Hülsenboden in einfacher Weise, wie vorher angedeutet, tiefziehen. Die Stege zur Halterung der Flansche können ausgestanzt oder angeschnitten werden. Eine einfache und wirtschaftliche Herstellung wird so gewährleistet. Dabei können die Hülsen und Hülsenboden aus einem Metallblech, aber auch aus Kunststoff hergestellt sein.

In der Zeichnung ist die Erfindung anhand von Ausführungsbeispielen dargestellt und wird im folgenden erläutert. Es zeigen:
- Fig. 1: eine schematische Draufsicht auf den Rohrboden eines Wärmetauschers gemäß der Erfindung - in Richtung des Pfeiles I der Fig. 2 gesehen -, wobei nur ein Teil des Rohrbodens gezeigt ist,
- Fig. 2: den Schnitt durch den Rohrboden der Fig. 1 längs der Linie II-II in vergrößertem Maßstab,
- Fig. 3a: eine nochmals vergrößerte Teildarstellung des Bereichs III in Fig. 2,
- Fig. 3b: die Darstellung gemäß Fig. 3a, jedoch vor dem Aufweitvorgang zum Verpressen der Rohre im Rohrboden,
- Fig. 4a: eine Darstellung ähnlich Fig. 3a, jedoch für eine andere Art des Herstellvorganges,
- Fig. 4b: die Darstellung ähnlich Fig. 3b für die Ausführung nach Fig. 4a,
- Fig. 5: eine schematische Darstellung einer Konfektioniermöglichkeit eines gemäß der Erfindung hergestellten streifenförmigen Hülsenbodens mit mehreren Hülsen, der zur Anpassung an entsprechende Rohrböden - wie in den Fig. 12 und 13 gezeigt - in einzelne Teile zerschnitten werden muß,
- Fig. 6: eine andere Möglichkeit des Zerteilens eines gemäß der Erfindung ausgebildeten streifenförmigen Hülsenbodens, wobei mit Schrägschnitten gemäß Fig. 5 gearbeitet wird,
- Fig. 7 bis 10: Trennmöglichkeiten für den streifenförmigen Hülsenboden, die mit abgestuften Trennschnitten arbeiten,
- Fig. 11: eine Möglichkeit, mit zick-zack-förmigen Trennschnitten zu arbeiten,
- Fig. 12a und 12b: die schematischen Darstellungen von Rohrböden mit jeweils unterschiedlichen Hülsenbodenteilen,
- Fig. 13: eine Darstellung ähnlich Fig. 12a oder 12b, jedoch bei einer anderen Aufteilung und Anordnung von zwei Hülsenbodenstreifen,
- Fig. 14: eine vergrößerte Detaildarstellung des Bereiches XIV eines der streifenförmigen Hülsenbodenstücke der Fig. 13 und
- Fig.15: den Schnitt durch Fig. 14 längs der Linie XV-XV.

In den Fig. 1 und 2 ist schematisch ein Wärmetauscher (1) gezeigt, der in an sich bekannter Weise einen Rippenrohrblock besitzt, der aus mehreren parallel nebeneinander angeordneten Rohren (2) und aus zwischen diesen Rohren und senkrecht zu den Rohrachsen verlaufenden lamellenartig angeordneten Rippen (3) besteht. Die in der Fig. 2 gezeigten Rohrenden sind dicht in einen Rohrboden (4) eingepreßt, der, wie Fig. 1 zeigt, jeweils mit einer Vielzahl von Öffnungen (5) (s. Fig. 3b) versehen ist, in die die Rohre (2) mit ihren Enden hereingeschoben und, wie noch anhand der Fig. 3a, 3b bzw. 4a, 4b erläutert werden wird, durch radiales Aufweiten befestigt werden. Der Rohrboden (4) wird dann in bekannter Weise mit einem Wasserkasten (6) versehen, durch den eines der Wärmetauschmittel, vorzugsweise eine Flüssigkeit dem Rippenrohrblock zugeführt werden kann, der seinerseits senkrecht zu den Rohrachsen und quer durch die Zwischenräume zwischen den Rippen (3) mit einem zweiten Wärmetauschmedium, vorzugsweise Luft, durchströmt werden kann. Wärmetauscher dieser Art finden beispielsweise Verwendung als Heizkörper oder Kühler von Kraftfahrzeugen.

Wie aus den Fig. 1, 2 und 3a aber auch hervorgeht, sind in die offenen Enden der Rohre (2) Hülsen (7) eingesetzt und alle die in die Rohrenden der Rohre (2) eingesetzten Hülsen sind Teil eines in der Form eines Streifens ausgebildeten Hülsenbodens (8), mit dem alle Hülsen (7) gemeinsam gehandhabt und den Rohr-enden zugeführt werden können. Zu diesem Zweck sind die Hülsen (7) an dem Hülsenboden (8) so angebracht, daß ihre Relativlage zueinander auf die Anordnung der Rohre (2) bzw. der Öffnungen (5) im Rohrboden (4) abgestimmt ist. Die Hülsen (7) lassen sich daher gemeinsam, oder wie später noch erläutert werden wird, zumindest zum Teil gemeinsam, dem Rohrboden (4) und den Rohren (2) zuordnen.

Die Fig. 3a und die Fig. 3b zeigen, daß dies zunächst in der Weise (Fig. 3b) geschieht, daß die Rohre (2) jeweils von einer Seite her in den zugeordneten und die Öffnung (5) bildenden, als Durchzüge ausgebildete Kragen (9) des Rohrbodens (4) eingeschoben werden, wobei die Rohre (2) auch mit den lose aufgeschobenen Rippen (3) in bekannter Weise versehen sind. Ist dies geschehen, so wird der Hülsenboden (8) dem Rohrboden (4) zugeführt, und zwar so, daß die Hülsen (7) in die offenen Enden der Rohre (2) mit entsprechendem Spiel eingeschoben werden. Anhand der Fig. 14 wird noch erläutert werden, daß alle Hülsen (7) hierzu mit einer Möglichkeit zum Ausgleich von Toleranzen versehen sind. Ist dieser Montagezustand gemäß Fig. 3b erreicht, dann wird mit zwei Aufweitwerkzeugen zunächst das Rohr (2) so aufgeweitet, daß die Rippen (3) fest in ihm sitzen. Anschließend wird mit einem zweiten Werkzeug die Hülse (7) so aufgeweitet, daß sie mit dem Rohr (2) nach außen gegen den Kragen (9) des Rohrbodens gepreßt wird. Das Rohr sitzt auf diese Weise dicht im Rohrboden.

Die Fig. 4a und 4b zeigen eine Abwandlung des Herstellvorganges insoweit, als hier zwar der Einsetzvorgang gemäß Fig. 4b analog vorgenommen wird, wie dies anhand der Fig. 3b erläutert ist. Unterschiedlich ist bei der Herstellung lediglich, daß der Rohrbodenbereich mit der Hülse (7) ein und demselben Werkzeug, beispielsweise mit einer Aufweitkugel im selben Umfang aufgeweitet wird, wie das Rohr (2) im Bereich der Rippen (3). Der aufgeweitete Innendurchmesser (dᵢ) der Hülse (7) entspricht daher dem aufgeweiteten Rohrdurchmesser (d_{R}).

Es wird aus dieser Beschreibung deutlich, daß durch die Verwendung des streifenförmigen Hülsenbodens (8), an dem viele Hülsen entsprechend angeordnet sind, der Herstellungsvorgang eines Wärmetauschers gemäß der Erfindung vereinfacht werden kann. Es wird nämlich nicht notwendig, die Vielzahl von Hülsen entweder von Hand oder durch ebenfalls aufwendige Montagevorrichtungen den entsprechenden Rohrenden zuzuordnen. Vorteilhaft ist auch, daß die Hülsen (7) durch den Hülsenboden einen Anschlagbereich erhalten, der das zu weite Einschieben der Hülsen oder ein ungenügendes Einschieben verhindert. Alle Hülsen können in sehr einfacher Weise mit ihren, dem Hülsenboden (8) entsprechenden Flansch fluchtend eingeschoben werden. Der Flansch der Hülsen (7) dient dabei auch als Anschlag für die von der anderen Seite eingeschobenen Enden der Rohre (2).

Die Hülsen (7) lassen sich in sehr einfacher Weise beispielsweise im Tiefziehverfahren aus einem von einem Coil abgewickelten Blechstreifen herstellen. Möglich ist es auch, den Hülsenboden mit den Hülsen aus Kunststoff durch Spritzgießen herzustellen. Dieser Streifen muß anschließend in Hülsenbodenstücke (8′) gemäß Fig. 5 unterteilt werden, wobei beim Ausführungsbeispiel der Fig. 5 die Trennschnitte (10) jeweils schräg zur Längsrichtung des Streifens (8) erfolgen, und zwar unter einem Winkel, der dem Winkel angepaßt ist, der sich durch die Anordnung der Hülsen (7) im Streifen (8) ergibt. Strichpunktiert ist die Verbindungslinie (11) zwischen den Achsen von zwei benachbarten Hülsen (7) angedeutet. Unter dem gleichen Winkel zu den Längskanten des Streifens (8) erfolgt der Trennschnitt (10). Die Fig. 6 zeigt eine Abwandlung der Anordnung der Trennschnitte (10) insofern, als hier die Trennschnitte (10, 10′) jeweils unter wechselndem Winkel erfolgen, so daß nicht, wie in der Fig. 5 jeweils parallelepipedförmige Streifenstücke (8′) entstehen, sondern Streifenstücke (8′′) mit untereinander identischer Trapezform.

Wie anschließend anhand der Fig. 12b erläutert werden wird, reicht das Abtrennen von Hülsenbodenstücken (8′) oder (8′′) durch Schrägschnitte oft nicht aus, um die Einpassung des Hülsenbodens oder der Hülsenbodenstücke in den später vom Wasserkasten (6) beschränkten Raum zu ermöglichen. Die Fig. 7, 8 und 10 sehen daher stufenartig abgesetzte Trennschnitte (12) vor, die aber gemäß Fig. 8 wechselseitig mit symmetrischen Trennschnitten (12′) wechseln können, so daß unterschiedliche Formen von Hülsenbodenstreifenstücken (80 bzw. 80′) entstehen. Fig. 9 bringt eine Abwandlung insofern, als hier Trennschnitte (12′) ebenfalls in Stufenform vorgesehen werden, die hier aber durch die Anordnung einer Ausnehmung (13) bestimmt sind, mit der beim Trennschnitt eine Hülse aus dem streifenförmigen Hülsenboden (8) herausgeschnitten wird. Auch solche Streifenformen (80′′) können je nach Bedarf zur Herstellung der Wärmetauscher verwendet werden. Die Fig. 10 und 11 zeigen unterschiedliche Trennschnitte (14 bzw. 15), die ebenfalls eine unterschiedliche Streifenform (81 bzw. 81′) bei im übrigen gleicher Ausbildung des Hülsenboden-Streifens (8) ermöglichen. Möglich wäre es auch, die Trennschnitte anstelle abgestufter Form auch in gerundeter Form auszuführen.

Die Fig. 12a und 12b sollen dazu dienen, den Sinn und Zweck dieser verschiedenen Trennschnittanordnung deutlich zu machen. Fig. 12a und 12b zeigen strichpunktiert die Kontur des Wasserkastens (6), dessen innere Wandung (6a bzw. 6a′) die äußersten Rohrpaare so eng als möglich umgeben soll. Der auf der linken Seite (Fig. 12a) über dem Rohrboden (4) angeordnete Hülsenbodenstreifenteil (80′) - der gemäß Fig. 7 oder auch gemäß Fig. 8 hergestellt sein kann -, paßt sich dem linken Rand (6a) des Wasserkastens gut an und verläuft, was nicht näher dargestellt ist, bis zum rechten Rand des Wasserkastens (6) durch. Seine Länge entspricht daher der Länge des Rohrbodens und des Wasserkastens. In der Fig. 12b dagegen ist der Hülsenbodenstreifen (8′) so abgetrennt, daß in der Mitte des Wasserkastens ein rohrfreier Trennraum verbleiben kann, der z.B., was später noch erläutert werden wird, zum Anordnen einer Trennwand zwischen zwei Rohrbündeln ausgenutzt werden kann. Der auf der rechten Hälfte (Fig. 12b) eingesetzte, z.B. gemäß Fig. 5 hergestellte Hülsenbodenstreifenteil (8′) reicht aber beim Beispiel mit seiner rechten unteren Kante (16) in den Bereich der Wand (6a′) des Wasserkastens (6) herein. Für den gezeigten Wasserkasten (6) eignet sich daher der gezeigte Streifenteil (8′) nicht.

Die Fig. 13 zeigt eine Lösung, bei der Hülsenbodenstreifenteile (80′′) in der Herstellungsart nach den Fig. 9 verwendet werden. Hier fehlen Rohre in der Mitte, weil zum Beispiel zur Herstellung von Wärmetauschern mit getrennter Regelung für Fahrer- und Beifahrerseite in diesem Bereich eine Trennwand (25) im Wasserkasten (6) verläuft, die gestrichelt angedeutet ist. Man erkennt, daß die Trennschnitte (12′) hier so verlaufen, daß sich die Hülsenbodenstreifenteile (80′′) dem Innenraum des Wasserkastens anpassen und daß die dadurch gebildeten Ausnehmungen (13) zur Bildung des Zwischenraumes zur Anordnung der Trennwand (25) ausgenützt werden.

Die Fig. 14 zeigt, daß jede Hülse (7) mit dem an ihrem einen Ende etwa rechtwinklig zur Hülsenachse (18) verlaufenden Flansch (17) nicht unmittelbar in das streifenförmige Material des Hülsenbodenstreifens (8) übergeht. Jeder Flansch (17) einer Hülse (7) ist vielmehr nur an drei, auf dem Umfang in gleichen Abständen angeordneten Stegen (19) mit dem Streifenteil (8) verbunden, im übrigen aber durch etwa mondsichelförmige Einschnitte (20) davon getrennt. Diese Einschnitte (20) ihrerseits grenzen beim Ausführungsbeispiel an Bügel (21) an, die als schmale nachgiebige Verbindungsbrücken nur jeweils an ihren Enden mit der Ebene des Hülsenbodenstreifens (8) in Verbindung stehen, im übrigen aber von diesen durch ganze schmale mondsichelartige Einschnitte (22) getrennt sind. Jeweils zwei der Bügel (21) münden daher an einer gemeinsamen Verbindungsstelle (23) in die Ebene des streifenartigen Hülsenbodens (8).

Anstelle der erläuterten Ausführungsart wäre es auch in einfacherer Weise möglich, keine Einschnitte (20) in mondsichelartiger Form auszustanzen, sondern lediglich kreisbogenförmige Einschnitte längs den in Fig. 14 an der rechten unteren Hülse (7) angedeuteten Trennlinien (30 und 30′) vorzunehmen, so daß auch dann der gleiche Effekt erreicht wird. Die Hülsen sind beim Hülsenziehen während der Herstellung des Hülsenbodens, beim Einsetzen und beim Verformen frei beweglich. Fig. 14 stellt
dann den Einbauzustand des Hülsenstreifens (8) im aufgeweiteten und verformten Zustand der Hülsen (7) und Hülsenflansche (17) dar, in dem sich durch die Verformung die mondsichelförmigen Ausnehmungen (22) und die dann - gestrichelt angedeutet - ebenfalls mondsichelförmigen Ausnehmungen (20′) angrenzend an die Trennschnitte (30, 30′) gebildet haben.

Wie aus den Fig. 14 und 15 deutlich wird, ist durch diese Ausgestaltung jede einzelne Hülse weitgehend frei beweglich an dem gemeinsamen Streifen (8) gehalten. Sie kann sich daher beim Einsetzen in die Rohrenden an Toleranzabweichungen leicht anpassen. Auch bei der Verformung durch den Aufweitvorgang, wie er anhand der Fig. 3a, 3b, 4a, 4b beschrieben ist, besteht durch die individuelle Aufhängung der Hülsen (7) der Vorteil, daß Material aus dem Bereich des Flansches (17) nachfließen kann ohne daß der Bereich des außen angrenzenden Hülsenbodens (8) dadurch beeinträchtigt wird. Ein Verwerfen oder Verformen der Verbindungsteile des Hülsenbodens (8) zwischen den einzelnen Hülsen ist damit ausgeschlossen. Eine einwandfreie Herstellung, mit der auch die notwendige Dichtheit der Rohr-Boden-Verbindung erreicht wird, wird dadurch gewährleistet.

## Patentansprüche

1. Wärmetauscher mit mehreren Rohren (2), die mit mindestens einem Ende in zugeordneten Öffnungen (5), insbesondere Durchzügen (9) eines Rohrbodens (4) gehalten sind, wobei im Bereich des Rohrbodens Hülsen (7) in die Rohrenden eingeschoben und kraftschlüssig gegen die Rohre und die Öffnungen im Rohrboden gepreßt sind, dadurch gekennzeichnet, daß mindestens ein Teil der Hülsen (7) an einem gemeinsamen Hülsenboden (8) und jeweils an die Lage der Öffnungen (5) und der Rohre (2) im Rohrboden (4) angepaßt angeordnet ist, so daß sich mehrere Hülsen (7) bei der Montage des Wärmetauschers dem Rohrboden und den Rohren in einfacher Weise zuordnen lassen.

2. Wärmetauscher nach Anspruch 1, dadurch gekennzeichnet, daß der Hülsenboden ein durch einen Trennschnitt (10, 12, 14, 15) abgetrennter Teil (8′, 80, 81) eines mit den Hülsen (7) versehenen Streifens ist.

3. Wärmetauscher nach den Anspruch 1 und 2, dadurch gekennzeichnet, daß die Hülsen (7) mit in der Ebene des Streifens (8) liegenden Flanschen (17) am Streifen befestigt sind.

4. Wärmetauscher nach Anspruch 3, dadurch gekennzeichnet, daß jeder Flansch (17) einer Hülse (7) durch schmale Stege (19) mit dem Hülsenbodenstreifen (8) verbunden ist, wobei jeder Steg (19) durch Einschnitte (20) vom Hülsenbodenstreifen (8) und vom benachbarten Steg getrennt ist.

5. Wärmetauscher nach Anspruch 4, dadurch gekennzeichnet, daß drei gleichmäßig auf den Umfang jedes Flansches (17) verteilte Stege vorgesehen sind.

6. Wärmetauscher nach Anspruch 4, dadurch gekennzeichnet, daß die Stege (19) jeweils mit Bügeln (21) in Verbindung stehen, die brückenartig mit ihren beiden Enden mit dem Hülsenbodenstreifen in Verbindung stehen, von dem Material des Hülsenbodenstreifens (8) aber durch einen mondsichelähnlichen Einschnitt (22) getrennt sind.

7. Wärmetauscher nach Anspruch 6 für Hülsen (7) mit einem zylindrischen Querschnitt, dadurch gekennzeichnet, daß die Einschnitte (20 und 22) sowie die brückenartigen Bügel (21) mindestens eine kreisbogenförmig verlaufende Kante aufweisen, die sich etwa über 120° erstreckt.

8. Wärmetauscher nach einem der Ansprüche 1 bis 7, dadurch gekennzeichnet, daß die Hülsen (7) aus dem Material des Hülsenbodenstreifens (8) tiefgezogen sind.

9. Wärmetauscher nach einem der Ansprüche 4 bis 8, dadurch gekennzeichnet, daß die Einschnitte (20, 22) aus dem Material des Hülsenbodenstreifens (8) herausgestanzt oder angeschnitten sind.

10. Wärmetauscher nach einem der Ansprüche 1 bis 9, dadurch gekennzeichnet, daß der Hülsenbodenstreifen (8) und die Hülsen aus Metall oder aus Kunststoff bestehen.

## Claims

1. Heat-exchanger having a plurality of tubes (2) held by at least one of their ends in associated openings (5), especially in passages (9) of a tube plate (4), with sleeves (7) being inserted into the tube ends in the area of the tube plate (7) and being pressed in force-locking relationship against the tubes and the opening in the tube plate, characterized in that at least part of the sleeves (7) are arranged on a common tube plate (8) in a position adjusted to the position of the openings (5) and the tubes (2) in the tube plate (4) so that during assembly of the heat-exchanger a plurality of sleeves (7) can be easily coordinated with the tube plate and the tubes.

2. Heat-exchanger according to claim 1, characterized in that the sleeve plate is a portion (8′, 80, 81) of a strip provided with the sleeves (7), which portion has been cut off by a separating cut (10, 12, 14, 15).

3. Heat-exchanger according to claim 2, characterized in that the sleeves (7) are fixed to the strip by means of flanges (17) extending in the plane of the strip (8).

4. Heat-exchanger according to claim 3, characterized in that each flange (17) of a sleeve (7) is connected to the sleeve plate strip (8) by narrow webs (19), each of the said webs (19) being separated from the sleeve plate strip (8) and from the neighboring web by slots (20).

5. Heat-exchanger according to claim 4, characterized in that there are provided three webs distributed evenly about the circumference of each flange (17).

6. Heat-exchanger according to claim 4, characterized in that the webs (19) are connected to respective brackets (21) whose two ends are connected to the sleeve plate strip in a manner forming sort of a bridge, while being separated from the material of the sleeve plate strip (8) by a slot (22) in the form of a crescent moon.

7. Heat-exchanger according to claim 6 for sleeves (7) having a cylindrical cross-section, characterized in that the slots (20 and 22) as well as the bridge-like brackets (21) have at least one edge in the form of a circular arc extending over about 120°.

8. Heat-exchanger according to any of claims 1 to 7, characterized in that the sleeves (7) are deep-drawn from the material of the sleeve plate strip (8).

9. Heat-exchanger according to any of claims 7 to 8, characterized in that the slots (20, 22) are stamped or cut from the material of the sleeve plate strip (8).

10. Heat-exchanger according to any of claims 1 to 9, characterized in that the sleeve plate strip (8) and the sleeves consist of a metal or of a plastic material.

## Revendications

1. Echangeur de chaleur comportant plusieurs tubes (2), qui sont maintenus par au moins une extrémité dans des ouvertures associées (5), notamment des collets (9) formés dans un fond à tubes (4), et où il est prévu dans une zone du fond à tubes des tubulures (7) qui sont engagées dans les extrémités de tubes et qui sont appliquées par conjugaison de forces contre les tubes et les parois des ouvertures prévues dans le fond à tubes, caractérisé en ce qu'au moins une partie des tubulures (7) sont disposées sur un fond à tubulures (8) commun et sont chacune adaptée à la position des ouvertures (5) et des tubes (2) dans le fond à tubes (4) de telle sorte que plusieurs tubulures (7) puissent, lors du montage de l'échangeur de chaleur, être associées d'une manière simple au fond à tubes et aux tubes.

2. Echangeur de chaleur selon la revendication 1, caractérisé en ce que le fond à tubulures est une partie (8′, 80, 81) d'une bande pourvue des tubulures (7), cette partie ayant été séparée au moyen d'une coupe de séparation (10, 12, 14, 15).

3. Echangeur de chaleur selon la revendication 2, caractérisé en ce que les tubulures (7) sont fixées avec la bande au moyen de collerettes (17) situées dans le plan de la bande (8).

4. Echangeur de chaleur selon la revendication 3, caractérisé en ce que chaque collerette (17) d'une tubulure (7) est reliée par des languettes étroites (19) avec la bande (8) de fond à tubulures, chaque languette (19) étant séparée par des entailles (20) de la bande de fond à tubulures (8) et de la languette adjacente.

5. Echangeur de chaleur selon la revendication 4, caractérisé en ce qu'il est prévu trois languettes réparties uniformément sur le pourtour de chaque collerette (17).

6. Echangeur de chaleur selon la revendication 4, caractérisé en ce que les languettes (19) sont chacune reliées avec des étriers (21), qui sont en liaison par leurs deux extrémités et à la façon de pontets, avec la bande de fond à tubulures, en étant cependant séparés de la matière de la bande de fond à tubulures (8) par une entaille (22) en forme de croissant de lune.

7. Echangeur de chaleur selon la revendication 6, avec des tubulures (7) ayant une section cylindrique, caractérisé en ce que les entailles (20, 22) ainsi que les étriers (21) en forme de pontets comportent au moins un bord profilé en forme d'arc de cercle et qui s'étend sur environ 120°.

8. Echangeur de chaleur selon une des revendications 1 à 7, caractérisé en ce que les tubulures (7) sont réalisées par emboutissage à partir de la matière de la bande de fond à tubulures (8).

9. Echangeur de chaleur selon une des revendications 4 à 8, caractérisé en ce que les entailles (20, 22) sont formées par poinçonnage ou par découpage dans la matière de la bande de fond à tubulures (8).

10. Echangeur de chaleur selon une des revendications 1 à 9, caractérisé en ce que la bande de fond à tubulures (8) et les tubulures sont constituées d'un métal ou d'une matière plastique.
